# EUROPÄISCHE PATENTSCHRIFT

(11) **EP 0 185 690 B1**
(45) Veröffentlichungstag und Bekanntmachung des Hinweises auf die Patenterteilung: **17.05.1989**
(21) Anmeldenummer: 85902470.5
(22) Anmeldetag: 24.05.1985
(51) Int. Cl.: E05D 7/04

(54) **MONTAGEPLATTE FÜR EIN IN DER HÖHE VERSTELLBARES MÖBELSCHARNIER**
VERTICALLY MOVEABLE MOUNTING PLATE FOR A HINGE OF A PIECE OF FURNITURE
PLAQUE DE MONTAGE MOBILE VERTICALEMENT POUR UNE CHARNIERE DE MEUBLE

(30) Priorität: 23.06.1984 DE 8418939 U
(43) Veröffentlichungstag der Anmeldung: 02.07.1986
(73) Patentinhaber: PAUL HETTICH GMBH & CO., D-32269 Kirchlengern (DE)
(72) Erfinder: SUNDERMEIER, Günter, D-4980 Bünde (DE)
(74) Vertreter: Stracke, Alexander, Dipl.-Ing.
(86) Internationale Anmeldenummer: DE8500178
(87) Internationale Veröffentlichungsnummer: WO8600367

(56) Entgegenhaltungen:
- AT-B- 353 131
- DE-A- 3 006 428
- FR-A- 2 307 107

## Beschreibung

Die vorliegende Erfindung bezieht sich auf eine Montageplatte für ein in der Höhe verstellbares Möbelscharnier, dessen Scharnierarm an der Montageplatte befestigt ist und die ein in Querschnitt U-förmiges Oberteil sowie eine am Möbelkorpus festlegbare Grundplatte aufweist, wobei die Grundplatte im mittleren Bereich in quer zur Längsachse des Oberteils sich erstreckende Aussparungen des Oberteils eingreift und darin verschiebbar und arretierbar gelagert ist.

Eine Montageplatte der gattungsgemäßen Art ist aus der AT-B-353 131 bekannt.

Bei der in dieser Literaturstelle beschriebenen Konstruktion überdeckt das Oberteil die Grundplatte vollständig. Im Zusammenhang damit, daß eine Verschiebemöglichkeit der Grundplatte relativ zum Oberteil geschaffen werden muß, ergibt sich die Notwendigkeit, daß das Oberteil insgesamt größer sein muß als die Grundplatte. Damit ist der Nachteil verbunden, daß die Gesamtkonstruktion der wesentlichen Bauteile insgesamt große Abmessungen erfordert, was sich einerseits auf die Materialkosten und andererseits auf den Platzbedarf ungünstig auswirkt.

Der vorliegenden Erfindung liegt die Aufgabe zugrunde, eine Montageplatte der gattungsgemä-13en Art dahingehend zu verbessern, daß die konstruktive Gestaltung des die Höhenverstellbarkeit ermöglichenden Oberteiles vereinfacht wird.

Diese Aufgabe wird erfindungsgemäß dadurch gelöst, daß die Aussparungen des Oberteiles in den Seitenwandungen des Oberteiles vorgesehen und rechteckförmig ausgebildet sind.

Die Grundplatte kann die Seitenwandungen des Oberteiles im Bereich der Aussparungen durchtreten und somit in seiner Grundfläche insgesamt kleiner gehalten werden als die Grundfläche der Grundplatte. Die Aussparungen übernehmen darüberhinaus eine Führungsfunktion bein Verschieben des Oberteiles relativ zur Grundplatte, so daß auf zusätzliche Führungsmittel verzichtet werden kann.

Aufgrund der kleinen Bauweise des Oberteiles genügt auch die Verwendung lediglich einer Befestigungsschraube zur Festlegung des Oberteiles an der Grundplatte.

Die Führungseigenschaften zwischen Oberteil und Führungsplatte können dadurch verbessert werden, daß jede Seitenwange des Oberteiles mit abgewinkelten Laschen versehen ist, die zu beiden Seiten der Aussparungen angeordnet sind. Durch die abgewinkelten Laschen zu beiden Seiten der Aussparungen wird die wirksame Führungslänge zwischen Oberteil und Grundplatte vergrößert.

Aus der DE-A-30 06 428 ist eine Grund- oder Verstellplatte für Möbelscharniere bekanntgeworden, bei der vier aus einer unteren Platte herausgeprägte Wülste mit entsprechenden Ausnehmungen einer zweiten Platte zusammenarbeiten. Damit liegt die zweite Platte wie eine Brücke nit voneinander entfernten Auflagern auf der ersten Platte auf. Die Kraftabtragung zwischen beiden Platten muß allein von den Wülsten und Ausnehmungen vorgenommen werden, da für den Fall, daß die zweite Platte mit den Materialkanten,.die auf die erste Platte gerichtet sind, an der ersten Platte anliegen würde, ein Formschluß in den Auflagern nicht gesichert wäre.

Demgegenüber haben die rechteckigen Aussparungen in den Seitenwangen des Oberteiles bein Erfindungsgegenstand ebenso wie die abgewinkelten Laschen ausschließlich eine Führungsfunktion und sind an einer Kraftabtragung zwischen Grundplatte und Oberteil nicht beteiligt.

In den Zeichnungen sind Ausführungsbeispiele der Erfindung dargestellt, die im folgenden näher beschrieben werden.

Es zeigen :
Fig. ein an einer Tür und einem Möbelkorpus befestigtes Möbelscharnier, dessen Scharnierarm an einer Montageplatte nach der Erfindung festgelegt ist
Fig. 2 die in der Fig. 1 aufgezeigte Montageplatte in perspektivischer Darstellung und in demontiertem Zustand und
Fig. 3 in schaubildlicher Darstellung eine Abwandlungsform zu der Montageplatte nach der Fig. 2.

Das in der Fig. 1 aufgezeigte Möbelscharnier ist mit seinem Gehäuse 1 an einer Möbeltür 2 durch Schrauben 3 festgelegt. An dem Gehäuse ist ein Scharnierarm 4 angelenkt, der mittels einer Schraube 5 an einer Montageplatte 6 befestigt ist, die durch Schrauben 7 an dem Möbelkorpus 8 festgelegt ist.

Durch Lösen der Befestigungsschraube 5 und durch Betätigen einer Verstellschraube 9 kann an dem Möbelscharnier eine Seitenverstellung in Richtung der Pfeile 10 vorgenommen werden.

Durch Lösen der Befestigungsschraube 5 kann eine Tiefenverstellung in der Längsachse des Scharnierarms 4 in Richtung der Pfeile 11 vorgenommen werden. Nach der Verstellbewegung muß die Befestigungsschraube wieder angezogen werden. Die Höhenverstellung des Scharniers wird in Richtung der Pfeile 12 durchgeführt. Hierzu ist die Montageplatte 8 zweiteilig ausgebildet und besteht aus einem Oberteil 13 und einer Grundplatte 14, die mit Durchsteckbohrungen 15 für Befestigungsschrauben 7 ausgerüstet ist. Die Grundplatte 14 weist ferner eine Gewindebohrung 16 auf, in die der Gewindeschaft 17 einer Befestigungsschraube 18 eingeschraubt wird, um das Oberteil 13 gegenüber der Grundplatte 14 zu arretieren. Der Gewindeschaft 17 wird durch ein Langloch 19 in dem Oberteil 13 geführt, so daß das Oberteil bei gelöster Schraube 18 quer zu seiner Längsachse 20 verstellbar ist.

Bei dem dargestellten Ausführungsbeispiel nach der Fig. 2 ist die Grundplatte 14 mit einer Anschlagplatte 21 versehen, die in die Innenkammer 22 des Oberteils eingreift und deren Stirnflächen 23 den Verstellweg des Oberteils gegenüber der Grundplatte 14 begrenzen. Die Breite der Anschlagplatte 21 ist somit um den maximalen Verstellhub kleiner als die Breite der Innenkammer 22 zwischen den Innenflächen der Seitenwangen 24 des Oberteils.

Die Seitenwangen des Oberteils sind mit rechteckförmigen Aussparungen 25 versehen und in diese Aussparungen greift die Grundplatte 14 ein. Die Höhe der Aussparungen 25 entspricht der Dicke der Grundplatte 14. Dies ergibt sich auch aus der Fig. 3.

Bei dem Ausführungsbeispiel nach der Fig. 3 ist jede Seitenwange 24 des Oberteils mit abgewinkelten Laschen 26 versehen, die zu beiden Seiten der Aussparungen 25 angeordnet sind. Durch diese Laschen wird der Formschluß zwischen dem Oberteil 13 und der Grundplatte 14 intensiviert.

Aus den Fig. 2 und 3 ergibt sich, daß sowohl die Grundplatte als auch das Oberteil als Blechstanzteile ausgebildet sein können.

Nach der Festlegung des Oberteils 13 an der Grundplatte 14 durch Anziehen der Befestigungsschraube 18 stützt sich der Kopf dieser Befestigungsschraube am Rand des Langloches 19 ab.

Das Oberteil ist mit einer Gewindebohrung 27 ausgerüstet, in der der Gewindeschaft der Befestigungsschraube 5 des Scharnierarms 4 festgelegt wird.

## Patentansprüche

1. Montageplatte für ein in der Höhe verstellbares Möbelscharnier, dessen Scharnierarm (4) an der Montageplatte (6) befestigt ist und die ein im Querschnitt U-förmiges Oberteil (13) sowie eine am Möbelkorpus festlegbare Grundplatte (14) aufweist, wobei die Grundplatte in mittleren Bereich in quer zur Längsachse (20) des Oberteils sich erstreckende Aussparungen des Oberteils eingreift und darin verschiebbar und arretierbar gelagert ist, dadurch gekennzeichnet, daß die Aussparungen (25) des Oberteils (13) in den Seitenwangen (24) des Oberteils vorgesehen und rechteckförmig ausgebildet sind.

2. Montageplatte nach Anspruch 1,. dadurch gekennzeichnet, daß jede Seitenwange (24) des Oberteils (13) mit abgewinkelten Laschen (26) versehen ist, die zu beiden Seiten der Aussparungen (25) angeordnet sind.

## Claims

1. A mounting plate for a furniture hinge which is adjustable in respect of height and in which the hinge arm (4) is secured to the mounting plate (6), the mounting plate having an upper portion (13) which is of U-shaped cross-section and a base plate (14) which can be fixed to the body of the article of furniture, wherein the base plate engages in the middle region into openings in the upper portion, which extend transversely with respect to the longitudinal axis (20) of the upper portion, and is mounted displaceably and lockably therein, characterised in that the openings (25) of the upper portion (13) are provided in the side wall parts (24) of the upper portion and are of a rectangular configuration.

2. A mounting plate according to claim 1 characterised in that each side wall part (24) of the upper portion (13) is provided with bent-over tongues (26) which are arranged at both sides of. the openings (25).

## Revendications

1. Plaque de montage, qui est destinée à une charnière de meuble réglable en hauteur dont le bras de charnière (4) est fixé sur la plaque de montage (6), et qui présente une partie supérieure (13) à section en U ainsi qu'une plaque de base (14) qui peut être fixée dans le corps du meuble, la plaque de base s'engageant dans la région centrale dans des évidements de la partie supérieure qui s'étendent perpendiculairement à l'axe longitudinal (20) de la partie supérieure, et pouvant être déplacée et bloquée dans ces évidements, caractérisée en ce que les évidements (25) de la partie supérieure (13) sont prévus dans les joues latérales (24) de la partie supérieure, et sont de forme rectangulaire.

2. Plaque de montage selon la revendication 1, caractérisée en ce que chaque joue latérale (24) de la partie supérieure (13) est munie de pattes coudées (26) qui sont disposées des deux côtés des évidements (25).
